# EUROPÄISCHE PATENTSCHRIFT

(11) **EP 1 074 480 B1**
(45) Veröffentlichungstag und Bekanntmachung des Hinweises auf die Patenterteilung: **11.05.2005**
(21) Anmeldenummer: 00115136.4
(22) Anmeldetag: 12.07.2000
(51) Int. Cl.: B65D 51/24, B65D 51/28

(54) **Verpackung für wenigstens zwei unterschiedliche Produkte**
Package for at least two different products
Emballage pour au moins deux produits différents

(30) Priorität: 06.08.1999 DE 29913767 U
(43) Veröffentlichungstag der Anmeldung: 07.02.2001
(73) Patentinhaber: Huhtamaki Van Leer Ronsberg Zweigniederlassung der Huhtamaki Van Leer Deutschland GmbH & Co. KG, 87671 Ronsberg/Allgäu (DE)
(72) Erfinder: Vollmer, Jan-Torsten, Dr., 87435 Kempten (DE); Barrabass, Christian, Dr., 87634 Obergünzburg (DE); Klocke, Margit, Dr., 87700 Memmingen (DE); Schulz, Detlev, Dr., 87463 Dietmannsried (DE); Ried, Gunther, 87463 Dietmannsried (DE)
(74) Vertreter: Popp, Eugen, Dr.

(56) Entgegenhaltungen:
- EP-A- 0 400 708
- EP-A- 0 768 039
- WO-A-96/39911
- US-A- 3 049 278
- US-A- 3 291 297

## Beschreibung

Die Erfindung betrifft eine Verpackung für wenigstens zwei unterschiedliche Produkte gemäß dem Oberbegriff des Anspruchs 1.

Herkömmlich sind Verpackungen für ein Produkt, welches entweder in liquider oder fester, insbesondere schüttfähiger Form vorliegt, wobei diese Verpackungen noch zusätzlich mit einem weiteren Produkt versehen sein können, wie z.B. einem Strohhalm, Löffel, Zugabeartikel oder dergleichen. Auch sind Verpackungen bekannt, die zwei oder mehr Abteile aufweisen, die jeweils nach einer Seite der Verpackung hin offen und somit durch eine gemeinsame Folie oder dergleichen Deckelmaterial verschließbar sind. Die einzelnen Abteile dienen zur Aufnahme unterschiedlicher Produkte, z.B. Joghurt einerseits und Cereals oder Früchte in Form von Rote Grütze oder dergleichen andererseits. Bei diesen Verpackungen können die verschiedenen Produktabteile nur gemeinsam verschlossen und wieder geöffnet werden. Ein separater Zugang zu den einzelnen Produkten ist nicht möglich.

Aus der US-A 3,049,278 ist eine Haltevorrichtung für Dosen bekannt, wobei eine Dose auf einem Karton bzw. anderen stabilen Behältnis befestigt ist. Die Haltevorrichtung gemäß der US-A 3,049,278 weist einen aufwendigen Zuschnitt auf, was einen hohen Materialbedarf und damit verbundene Kosten zur Folge hat.

In der EP-A-0768039 ist eine Verpackung für zwei unterschiedliche Produkte dargestellt, die aus zwei Hälften besteht, die zu einer geschlossenen Form zusammensetzbar sind. Dieses Behältnis ist nur für formstabile, klemmgeeignete Produkte geeignet, nicht jedoch für pulverförmige oder flüssige Produkte, da diese insbesondere bei einer unachtsamen Handhabung verschüttet werden.

Der vorliegenden Erfindung liegt die Aufgabe zugrunde, eine Verpackung zu schaffen, die zur Aufnahme von wenigstens zwei unterschiedlichen Produkten dienen soll, wobei der Zugang zu diesen Produkten unabhängig ist, wobei die Verpackung unter Erzielung einer Handhabungssicherheit so gestaltet ist, daß zumindest ein Teil derselben mehrfunktional ist, und wobei formstabile und nicht formstabile Verpackungsteile miteinander kombiniert werden können.

Diese Aufgabe wird durch die Merkmale des Anspruches 1 gelöst, wobei vorteilhafte Weiterentwicklungen und Details dieser Verpackung in den Unteransprüchen beschrieben sind.

Von besonderer Bedeutung ist die Ausführungsform nach Anspruch 2, wonach das formstabile Behältnis der erfindungsgemäßen Kombi-Verpackung als Stütze für einen Flachbeutel dient, und zwar insbesondere zur aufrechten Abstützung des Flachbeutels auf einer ebenen Standfläche. Das formstabile Behältnis hat bei dieser Ausführungsform eine Mehrfachfunktion. Es dient zum einen zur Aufnahme eines vorbestimmten Produkts, und zum anderen auch als Stützelement für einen Flachbeutel derart, daß dieser aufrecht steht und damit Displayfunktion besitzt.

Es hat sich gezeigt, daß ein Flachbeutel ohne weiteres bis zu einer Höhe von 15-18 cm durch ein relativ kleines Behältnis, z.B. in der Größe eines Kondensmilch-Portiondöschens stabil in aufrechter Lage gehalten werden kann.

Selbstverständlich müssen Beutel und formstabiles Behältnis Zugangsöffnungen für den Inhalt aufweisen. Diese werden vorzugsweise durch Aufreißlaschen herkömmlicher Art definiert. Es können auch in das Material eingearbeitete Aufreißfäden oder -bänder zu diesem Zweck vorgesehen sein, die an einer Seite des zugeordneten Behälters vorstehen und mit einer Aufziehlasche versehen sind. Für den Fall, daß der Beutel als Siegelrand-Flachbeutel ausgebildet ist, kann der Rand mit Aufreißkerben herkömmlicher Art versehen sein. Insofern bewegt man sich im Stand der Technik, so daß eine nähere Beschreibung dieser Aufreißhilfen bzw. Öffnungsmechanismen entbehrlich erscheint.

Nachstehend werden Ausführungsformen der erfindungsgemäßen Verpackung anhand der beigefügten Zeichnung näher beschrieben.

Es zeigen
- Figur 1a und 1b eine erste Ausführungsform einer Kombi-Verpackung gemäß Erfindung in perspektivischer Ansicht sowie Seitenansicht;
- Figur 2a und 2b eine zweite Ausführungsform einer Kombi-Verpackung in perspektivischer Ansicht und Seitenansicht; und
- Figur 3a, 3b und 3c eine dritte Ausführungsform einer erfindungsgemäßen Kombi-Verpackung in perspektivischer Ansicht, Stirnansicht und Seitenansicht.

Die Figuren 1a und 1b zeigen eine erste Ausführungsform einer Verpackung für wenigstens zwei, ggf. drei unterschiedliche Produkte A, B, C bestehend aus einem mit einem ersten Produkt A gefüllten Flachbeutel, insbesondere Siegelrandflachbeutel 10 und einem formstabilen Behältnis 11 zur Aufnahme eines zweiten und dritten Produktes B und C, an welchem der Beutel lösbar fixiert ist, und zwar aufrecht stehend eingeklemmt ist. Das formstabile Behältnis 11 ist im vorliegenden Fall einstückig ausgebildet, jedoch zweigeteilt zur getrennten Aufnahme der Produkte B und C. Grundsätzlich ist es auch denkbar, das Behältnis 11 ungeteilt auszuführen zur Aufnahme nur eines einzigen zweiten Produkts B. Das Behältnis 11 ist in Form eines Halbzylinders ausgeführt mit einem zentralen und nach oben offenen Einsteckschlitz bzw. -spalt 12 für den Flachbeutel 10. Die durch den Einsteckschlitz 12 voneinander getrennten Teile des formstabilen Behältnisses 11 sind in den Figuren 1a und 1b mit den Bezugsziffern 13 und 14 gekennzeichnet. Diese beiden Teile sind unterhalb des Beutels 10 durch einen Steg 15 starr miteinander verbunden.

Selbstverständlich sind Vorkehrungen für einen Zugang zum Inhalt des Beutels 10 sowie der Behältnisteile 13, 14 getroffen, z.B. in Form von mittels Aufziehlaschen öffenbaren Öffnungen.

Der Einsteckschlitz 12 ist vorzugsweise etwas enger ausgebildet als die Breite des Beutels 10, so daß der Beutel 10 unter einer geringen Vorspannung innerhalb des Einsteckschlitzes 12 zwischen den beiden Behältnisteilen 13, 14 gehalten ist.

Die Länge des Behältnisses 11 ist, wie Figur 1b erkennen läßt, geringer als die kleinere Kantenlänge des Beutels 10.

Bei der Ausführungsform nach den Figuren 2a und 2b entspricht die Länge des Behältnisses 11 der kleineren Kantenlänge des Beutels 10. Der formstabile Behälter 11 ist einstückig in einem durchgehenden Innenraum ausgebildet. An der Unterseite des halbzylindrischen Behältnisses 11 ist eine Aufreißlasche vorgesehen, mit welcher das Behältnis 11 an der Unterseite desselben öffenbar ist. Die Aufreißlasche kann z.B. so ausgebildet sein, daß sie eine Längsöffnung an der Unterseite des Behältnisses 11 abdeckt. Sie kann auch integrierter Bestandteil der Unterseite des Behältnisses 11 sein. Da es sich diesbezüglich um bekannte Konstruktionsdetails handelt, wird auf eine nähere Beschreibung an dieser Stelle verzichtet.

Statt eines halbzylindrischen Behältnisses 11 kann auch eine Halbkugel mit Einsteckschlitz vorgesehen sein. Bei der Ausführungsform nach den Figuren 2a, 2b ist der Einsteckschlitz 11 im Querschnitt keilartig unter Ausbildung einer entsprechenden Einsteckkerbe ausgebildet. Auf diese Art und Weise kann der Beutel 10 auch ohne Spreizung des Einsteckschlitzes 12 klemmend in diesem gehalten werden.

Die Ausführungsform nach den Figuren 3a bis 3c ist dadurch gekennzeichnet, daß die Abstützung des Beutels 10 durch eine Viertelkugel erfolgt, an deren aufrechten Stützseite der Beutel 10 fixiert ist, insbesondere angeklebt, angeschweißt oder angeschraubt ist. Die als Stütze dienende Viertelkugel definiert das erwähnte Behältnis 11 für ein Produkt B. Die aufrechte Stützfläche des viertelkugelförmigen Behältnisses 11 ist in Figur 3b mit der Bezugsziffer 16 gekennzeichnet. Dieser gegenüberliegend kann ein weiteres formstabiles Behältnis z.B. in Form einer Viertelkugel angeordnet und an der Unterseite des aufrecht stehenden Beutels angeklebt sein, so wie dies in den Figuren 3a und 3b gestrichelt angedeutet ist.

Die beiden Viertelkugelhälften können bei Bedarf durch eine Schraube unter Einklemmung des Beutels 10 zu einer Halbkugel miteinander verbunden sein.

. Wie bereits erwähnt, ist der Beutel 10 vorzugsweise als Siegelrandflachbeutel ausgebildet und besteht insbesondere aus einer mehrschichtigen Folie mit folgendem Schichtaufbau:
- OPP: = Orientiertes Polypropylen
- AL: = Aluminium
- PE: = Polyethylen.

Das formstabile Behältnis 11 besteht ebenfalls vorzugsweise aus Kunststoff, insbesondere PEC, EVOH oder PE.

### Bezugszeichenliste

- 10: Flachbeutel
- 11: Formstabiles Behältnis
- 12: Einsteckschlitz bzw. -kerbe
- 13: Behältnisteil
- 14: Behältnisteil
- 15: Steg
- 16: Aufrechte Stützfläche

## Patentansprüche

1. Verpackung für wenigstens zwei unterschiedliche Produkte (A, B, C), bestehend aus einem mit einem ersten Produkt (A) gefüllten Behältnis (10) und einem weiteren, formstabilen Behältnis (11) zur Aufnahme eines zweiten Produkts (B und/oder C), an welchem das erste Behältnis lösbar befestigt ist,
**dadurch gekennzeichnet, daß**
das erste Behältnis ein Flachbeutel (10) ist, der in einem sich in das Innere des zweiten, formstabilen Behältnisses (11) hineinerstreckenden, oben offenen Einsteckschlitz, insbesondere Kerbe (12) lösbar fixiert ist.

2. Verpackung nach Anspruch 1,
**dadurch gekennzeichnet, daß**
das formstabile Behältnis (11) als Stütze für den Flachbeutel (10) dient, insbesondere zur aufrechten Abstützung des Flachbeutels (10) auf einer ebenen Standfläche.

3. Verpackung nach Anspruch 1 oder 2,
**dadurch gekennzeichnet, daß**
das formstabile Behältnis (11) eine aufrechte Stützfläche (16) umfaßt, an der der Flachbeutel (10) durch Kleben, insbesondere mittels eines Hotmelt-Verfahrens, Klemmen, insbesondere mittels Klemmschrauben oder dergleichen Maßnahmen fixierbar ist.

4. Verpackung nach einem der Ansprüche 1 bis 3,
**dadurch gekennzeichnet, daß**
der Flachbeutel (10) in die Kerbe klemmend einsteckbar ist.

5. Verpackung nach einem der Ansprüche 1 bis 4,
**dadurch gekennzeichnet, daß**
das formstabile Behältnis (11) in Form eines Halb- oder Viertelzylinders, einer Halb- oder Viertelkugel, eines Kegelstumpfes oder einer Scheibe ausgebildet ist, und mit wenigstens einer Aufreißlasche versehen ist, über die das Innere des Behältnisses (11) zugänglich ist.

6. Verpackung nach einem der Ansprüche 1 bis 5,
**dadurch gekennzeichnet, daß**
der Flachbeutel (10) als Siegelrandflachbeutel ausgebildet ist, und insbesondere aus einer mehrschichtigen Folie, z. B. einer Folie, die aus OPP-/AI-/PE-Schichten besteht, hergestellt ist.

7. Verpackung nach einem der Ansprüche 1 bis 6,
**dadurch gekennzeichnet, daß**
das formstabile Behältnis (11) aus Kunststoff, insbesondere PET, EVOH oder PE besteht.

## Claims

1. Packaging for at least two different products (A, B, C), consisting of a container (10) filled with a first product (A) and a further, dimensionally stable container (11) for holding a second product (B and/or C), to which the first container is detachably affixed,
**characterised in that**
the first container is a flat pouch (10) which is detachably affixed in an insertion slot, especially a notch (12), that is open at the top and extends into the interior of the second, dimensionally stable container (11).

2. Packaging according to claim 1,
**characterised in that**
the dimensionally stable container (11) serves as a support for the flat pouch (10), especially for supporting the flat pouch (10) in an upright position on a flat supporting surface.

3. Packaging according to claim 1 or 2,
**characterised in that**
the dimensionally stable container (11) comprises an upright supporting surface (16) to which the flat pouch (10) is affixable by adhesive bonding, especially by means of a hot-melt process, or clamping, especially by means of clamping screws or like measures.

4. Packaging according to any one of claims 1 to 3,
**characterised in that**
the flat pouch (10) is arranged to be clamped by insertion into the notch.

5. Packaging according to any one of claims 1 to 4,
**characterised in that**
the dimensionally stable container (11) is in the form of a half-cylinder or quarter-cylinder, a half-sphere or quarter-sphere, a truncated cone or a disc, and is provided with at least one tear-off strip by means of which the interior of the container (11) is accessible.

6. Packaging according to any one of claims 1 to 5,
**characterised in that**
the flat pouch (10) is in the form of a sealed-edge flat pouch, and is especially produced from a multi-layered foil, for example a foil consisting of OPP / Al / PE layers.

7. Packaging according to any one of claims 1 to 6,
**characterised in that**
the dimensionally stable container (11) consists of plastics, especially PET, EVOH or PE.

## Revendications

1. Emballage pour au moins deux produits (A, B, C) différents, constitué d'un récipient (10) rempli d'un premier produit (A) et d'un autre récipient (11) indéformable pour la réception d'un deuxième produit (B et/ou C), sur lequel le premier récipient est fixé de manière amovible, **caractérisé en ce que** le premier récipient est un sachet plat (10) qui est fixé de manière amovible dans une fente d'insertion ouverte en haut, en particulier une entaille (12), qui s'étend jusqu'à l'intérieur du deuxième récipient indéformable (11).

2. Emballage selon la revendication 1, **caractérisé en ce que** le récipient indéformable (11) sert de support pour le sachet plat (10), en particulier pour soutenir le sachet plat (10) debout sur une surface portante plane.

3. Emballage selon l'une des revendication 1 et 2, **caractérisé en ce que** le récipient indéformable (11) comprend une surface d'appui droite (16) sur laquelle le sachet plat (10) peut être fixé par collage, en particulier à l'aide d'un procédé par fusion, serrage, en particulier à l'aide de vis de serrage, ou mesures similaires.

4. Emballage selon l'une des revendications 1 à 3, **caractérisé en ce que** le sachet plat (10) peut être inséré dans l'entaille avec serrage.

5. Emballage selon l'une des revendications 1 à 4, **caractérisé en ce que** le récipient indéformable (11) est réalisé sous la forme d'un demi-cylindre ou d'un quart de cylindre, d'une demi-sphère ou d'un quart de sphère, d'un tronc de cône ou d'un disque, et est muni d'au moins une languette d'arrachage, par l'intermédiaire de laquelle l'intérieur du récipient (11) est accessible.

6. Emballage selon l'une des revendications 1 à 5, **caractérisé en ce que** le sachet plat (10) est réalisé en tant que sachet plat avec bord à sceller, et est en particulier fabriqué en une feuille à couches multiples, par exemple une feuille constituée de couches de PP orienté/d'Al/de PE.

7. Emballage selon l'une des revendications 1 à 6, **caractérisé en ce que** le récipient indéformable (11) est constitué d'une matière synthétique, en particulier de PET, d'EVOH ou de PE.
